# FASCICULE DE BREVET EUROPEEN

(11) **EP 1 385 633 B1**
(45) Date de publication et mention de la délivrance du brevet: **21.11.2007**
(21) Numéro de dépôt: 02730397.3
(22) Date de dépôt: 07.05.2002
(51) Int. Cl.: B05B 11/00

(54) **POMPE DOSEUSE**
DOSIERPUMPE
METERING PUMP

(30) Priorité: 10.05.2001 FR 0106175
(43) Date de publication de la demande: 04.02.2004
(73) Titulaire: Crosnier, Daniel, F-76550 Offranville (FR); Dulery, Jean-Marie, F-94210 La Varenne St Hilaire (FR)
(72) Inventeur: Crosnier, Daniel, F-76550 Offranville (FR); Dulery, Jean-Marie, F-94210 La Varenne St Hilaire (FR)
(74) Mandataire: Cabinet HERRBURGER
(86) Numéro de dépôt international: PCT/FR2002/001564
(87) Numéro de publication internationale: WO 2002/089996

(56) Documents cités:
- EP-A- 0 726 097
- FR-A- 1 441 127

## Description

La présente invention a pour objet une pompe doseuse destinée à être montée notamment par vissage, encliquetage, soudage, etc.... sur des récipients divers rigides ou souples tels que flacons, tubes ou pots, en particulier des récipients contenant des produits cosmétiques ou pharmaceutiques ou encore des produits alimentaires de différentes viscosités pouvant aller de produits liquides à des produits ayant la consistance de crèmes.

Il existe sur le marché depuis déjà de nombreuses années différents types de pompes doseuses qui mettent toutes en oeuvre un certain nombre de pièces telles que ressorts, billes, clapets, bouchons et autres. Outre que la fabrication et l'assemblage de ces pièces, sont onéreux en main d'oeuvre, ces pompes doseuses présentent en règle générale l'inconvénient d'une étanchéité insuffisante ainsi que d'une reprise d'air extérieur vers l'intérieur pendant leur ouverture et leur fermeture, ce qui nécessite d'incorporer des conservateurs au contenu afin d'éviter son oxydation.

Pour remédier à ces inconvénients, on a déjà proposé, notamment conformément au document EP-0 726 097 des pompes doseuses comprenant un corps de pompe en un matériau rigide ou semi-rigide adaptable sur un récipient et renfermant une chambre dose ainsi que des moyens de commande déformables élastiquement, actionnables de l'extérieur et susceptibles d'être successivement déplacés entre une position de distribution et une position de repos de façon à permettre l'expulsion d'une dose de produit de la chambre dose vers l'extérieur par une ouverture d'expulsion puis le transfert d'une nouvelle dose de produit du récipient vers la chambre dose et ainsi de suite.

Le corps de pompe de telles pompes doseuses est en règle générale délimité à sa partie interne par une paroi latérale annulaire et par une face frontale comportant une ouverture de remplissage qui communique avec l'intérieur du récipient.

Conformément à cet art antérieur, les moyens de commande sont automatiquement rappelés de la position de distribution vers la position de repos en l'absence de toute contrainte extérieure s'exerçant sur eux, ce en créant une dépression permettant l'aspiration d'une dose de produit vers la chambre dose.

Le document FR-A-1,441,127 divulgue pour sa part un type de pompe doseuse faisant appel à un gaz sous faible pression. Les caractéristiques du préambule de la revendication 1 sont connues de ce document FR-A-1,441,127.

Malgré leurs qualités propres indéniables, de telles pompes doseuses présentent l'inconvénient d'être souvent relativement onéreuses et parfois peu efficaces lors des premiers amorçages.

De plus, le dosage de produits de haute viscosité n'est pas toujours aisé et les moyens de commande déformables élastiquement ont parfois des difficultés à reprendre leur forme initiale lors de leur transfert de la position de distribution à la position de repos, ce qui peut occasionner une certaine reprise d'air extérieur.

La présente invention a pour objet de remédier à ces inconvénients en proposant une pompe doseuse simple, efficace et fiable et permettant parallèlement de doser des produits non seulement liquides, mais pouvant également présenter une viscosité relativement élevée, ce en créant des doses de volume important.

A cet effet, l'invention concerne une pompe doseuse du type susmentionné caractérisée en ce que les moyens de commande sont constitués par un poussoir en un matériau rigide ou semi-rigide, par un piston en un matériau thermoplastique souple susceptible de glisser par rapport au poussoir et par rapport au corps de pompe en étant en contact permanent avec ces deux éléments ainsi que par une valve annulaire en un matériau élastiquement déformable constamment en appui contre le poussoir.

Selon une caractéristique essentielle de l'invention, le déplacement des moyens de commande entre la position de repos et la position de distribution s'effectue en deux étapes, à savoir d'une part une première étape dans laquelle le poussoir glisse par rapport au piston dans le corps de pompe et la chambre dose est isolée de l'ouverture d'expulsion, et d'autre part une seconde étape dans laquelle le poussoir et le piston glissent solidairement dans le corps de pompe et une ouverture de distribution permettant la mise en communication de la chambre dose et de l'ouverture d'expulsion est dégagée.

Le dégagement différé de l'ouverture de distribution correspond à une caractéristique très avantageuse de l'invention vu qu'il facilite dans une large mesure l'amorçage de la pompe doseuse lors des premières utilisations.

Selon une autre caractéristique de l'invention, le poussoir comprend une face d'appui ainsi qu'une tige médiane qui est constamment en appui contre la valve annulaire et est entourée par un canal d'expulsion annulaire délimité par une paroi tubulaire et qui communique avec l'ouverture d'expulsion.

Le piston comporte quant à lui un embout tubulaire monté autour de la tige médiane du poussoir au niveau de l'extrémité libre de celle-ci et se prolongeant à sa périphérie externe par une ailette périphérique de façon à définir une surface formant butée pour l'extrémité libre de la paroi tubulaire du poussoir lors de la seconde étape du déplacement de celui-ci entre la position de repos et la position de distribution.

Ce piston est en contact permanent d'une part avec le poussoir par une première lèvre d'étanchéité constamment en appui contre la face externe du canal d'expulsion annulaire, et d'autre part avec le corps de pompe par une seconde lèvre d'étanchéité constamment en appui contre la paroi latérale annulaire de celui-ci.

Selon une autre caractéristique de l'invention, la valve annulaire est disposée entre la face frontale du corps de pompe et l'extrémité libre de la tige médiane du poussoir.

Cette valve annulaire comporte une membrane de fermeture extensible essentiellement circulaire qui est constamment en appui contre l'extrémité libre de la tige médiane du poussoir par sa partie médiane et est susceptible de venir en appui contre la paroi latérale annulaire du corps de pompe par sa périphérie de façon à obturer l'ouverture de remplissage.

La membrane de fermeture coopère avec la paroi latérale annulaire du corps de pompe et avec une paroi de fermeture du piston, contiguë à la seconde lèvre d'étanchéité pour définir la chambre dose.

Selon l'invention, l'embout tubulaire du piston vient en appui contre la membrane de fermeture de la valve annulaire en position de repos et pendant la première étape du déplacement entre la position de repos et la position de distribution pour fermer la chambre dose et s'en écarte pendant la seconde étape de ce déplacement pour dégager l'ouverture de distribution et permettre le passage du produit contenu dans la chambre dose entre cet embout et la tige médiane du poussoir, et son évacuation par le canal d'expulsion et par l'ouverture d'expulsion.

Selon une autre caractéristique de l'invention, la tige médiane du poussoir peut être équipée au niveau de son extrémité libre d'au moins une cannelure longitudinale et de préférence d'une série de cannelures longitudinales uniformément réparties sur sa périphérie.

Ces cannelures ont pour fonction de permettre le passage du produit contenu dans la chambre dose entre l'embout tubulaire du piston et la tige médiane du poussoir pour permettre son expulsion vers l'extérieur.

Selon une caractéristique particulièrement avantageuse de l'invention, la valve annulaire est constituée par une bague cylindrique dont l'une des faces frontales est fermée par la membrane de fermeture.

Selon l'invention, cette membrane fait saillie sur la périphérie de la bague cylindrique afin de définir une collerette susceptible de venir en appui contre la paroi latérale annulaire du corps de pompe pour isoler la chambre dose de la partie interne du récipient lors du déplacement de la pompe doseuse de la position de repos à la position de distribution.

Lors du déplacement de la pompe doseuse vers la position de repos, cette collerette s'écarte de la paroi latérale annulaire du corps de pompe de façon à permettre le remplissage de la chambre dose.

Par suite, lors du déplacement de la pompe doseuse de la position de repos à la position de distribution, la déformation élastique de la membrane de fermeture de la valve annulaire crée un joint permettant d'isoler hermétiquement la chambre dose de la partie interne du récipient tout en créant un effet de ressort permettant le rappel automatique du poussoir en position de repos.

Cette isolation de la chambre dose permet d'évacuer vers l'extérieur le produit contenu dans celle-ci sous l'action de sa compression consécutive au rapprochement de la paroi de fermeture du piston et de la membrane de fermeture de la valve annulaire qui viennent en contact en fin de distribution.

Selon une autre caractéristique de l'invention, la face frontale du corps de pompe comporte des organes de réception de la valve annulaire.

Ces organes de réception peuvent avantageusement être constitués par un manchon tubulaire entourant l'ouverture de remplissage et muni de fentes radiales en forme de coins permettant le passage du produit contenu dans le récipient vers la chambre dose lorsque la pompe doseuse est rappelée de la position de distribution vers la position de repos.

Selon l'invention, la face interne, conique de ce manchon tubulaire fait office de siège pour la membrane de fermeture tandis que la face externe, cylindrique de celui-ci coopère avec le corps de pompe pour définir un logement de réception de la bague cylindrique de la valve annulaire.

Selon une autre caractéristique de l'invention, la paroi latérale du corps de pompe est équipée d'un épaulement incliné obliquement formant siège pour la collerette de la valve annulaire et se prolongeant au droit du logement de réception de la bague cylindrique par une série de fentes définissant des passages permettant le transfert du produit contenu dans le récipient vers la chambre dose lors du rappel de la pompe doseuse de la position de distribution vers la position de repos.

Les caractéristiques de la pompe doseuse qui fait l'objet de l'invention seront décrites plus en détail en se référant aux dessins annexés dans lesquels :
- la figure 1 est une vue en coupe de la pompe doseuse représentée en position de repos sur la partie gauche et en position de distribution sur la partie droite,
- la figure 2 est une vue en coupe de la valve annulaire en position de repos,
- la figure 3 est une vue en coupe partielle de l'embout tubulaire du piston monté autour de la tige médiane du poussoir,
- la figure 4 est une vue en perspective schématique des organes de réception de la valve annulaire,
- les figures 5a, 5b et 5c sont des coupes schématiques représentant la pompe doseuse montée sur différents récipients.

Selon la figure 1, la pompe doseuse est essentiellement constituée par un corps de pompe 1 représenté sur les figures 5a, 5b et 5c qui est monté sur un récipient R.

Ce corps de pompe 1 comporte à sa partie interne une paroi latérale annulaire 100 de forme essentiellement cylindrique et une face frontale 101 percée d'une ouverture de remplissage 25 qui communique avec l'intérieur du récipient R.

Le corps de pompe 1 renferme un poussoir 2, un piston 3 et une valve annulaire 4 élastiquement déformable.

Le poussoir 2 comprend une face d'appui 5 sur laquelle l'utilisateur peut exercer une pression selon la flèche F ainsi qu'une tige médiane 6 dont la périphérie est équipée de cannelures longitudinales 7 au niveau de son extrémité libre 8.

Ces cannelures 7 sont représentées plus en détail sur la figure 3.

Selon la figure 1, la tige médiane 6 du poussoir 2 est entourée par un canal d'expulsion 9 qui est délimité par une paroi tubulaire 10.

Le canal d'expulsion 9 communique avec une ouverture 11 permettant l'expulsion du produit contenu dans le récipient R d'une façon qui sera décrite plus en détail dans la suite de cet exposé.

Le piston 3 qui est inséré entre le corps de pompe 1 et le poussoir 2 comporte quant à lui un embout tubulaire 12 qui est monté autour de la tige médiane 6 du poussoir 2 à proximité de l'extrémité libre 8 de celle-ci et se prolonge à sa périphérie externe par une ailette périphérique 13 de façon à définir une surface formant butée 14 pour l'extrémité libre 80 de la paroi tubulaire 10 du poussoir 2.

Selon la figure 1 le poussoir 2 peut coulisser à la partie interne du corps de pompe 1 entre une position de repos représentée sur la partie gauche de la figure et une position de distribution représentée sur la partie droite de celle-ci.

Le piston 3 peut lui aussi coulisser le long du corps de pompe 1 et également le long du poussoir 2 et est en contact permanent avec ces deux éléments 1 et 2 d'une part par une première lèvre d'étanchéité annulaire 15 constamment en appui contre la face externe du canal d'expulsion 9 du poussoir 2 et d'autre part par une seconde lèvre d'étanchéité 16 constamment en appui contre la paroi latérale annulaire 100 du corps de pompe 1.

Les deux lèvres d'étanchéité annulaire 15 et 16 sont représentées sur la figure 3.

Selon les figures 1 et 2, la valve annulaire 4 est insérée entre le poussoir 2 et le piston 3 d'une part et la face frontale 101 du corps de pompe 1 d'autre part et est constituée par une bague cylindrique 18 dont l'une des faces frontales est fermée par une membrane de fermeture 20 de forme circulaire.

Cette membrane 20 fait saillie sur la périphérie de la bague cylindrique 18 pour définir une collerette 21 susceptible de venir en appui contre la paroi latérale annulaire 100 du corps de pompe 1.

Selon la figure 1, la partie médiane de la membrane de fermeture 20 de la valve annulaire 4 est constamment en appui contre l'extrémité 8 de la tige médiane 6 du poussoir 2, et peut être déformée élastiquement par celle-ci comme représenté sur la partie droite de cette figure.

Selon la figure 1, la paroi latérale 100 du corps de pompe 1, la membrane de fermeture 20 de la valve 4 ainsi qu'une paroi de fermeture 33 du piston 3 située entre la seconde lèvre d'étanchéité 16 et l'extrémité 17 de l'embout tubulaire 12 coopèrent pour délimiter une chambre dose 32 dont le rôle sera décrit plus en détails dans la suite de cet exposé.

Cette chambre dose est en permanence hermétiquement fermée par la seconde lèvre d'étanchéité 16 et peut être isolée de l'extérieur et de la partie interne du récipient R d'une part par l'extrémité libre 17 de l'embout tubulaire 12 du piston 3 venant en appui contre la membrane de fermeture 20 de la valve 4 et d'autre part par la collerette 21 venant en appui contre la paroi latérale 100 du corps de pompe 1.

Selon la figure 1, la face frontale 101 du corps de pompe 1 est équipée d'organes de réception 23 de la valve annulaire 4.

Selon les figures 1 et 4, ces organes de réception 23 comportent un manchon tubulaire 24 entourant l'ouverture de remplissage 25 permettant de faire communiquer le corps de pompe 1 avec la partie interne du récipient R.

Ce manchon tubulaire 24 comporte une face externe 26 de forme cylindrique et une face interne 27 de forme conique inclinée en direction de l'ouverture de remplissage 25 et est équipé de fentes radiales 28 en forme de coins.

La face interne conique 27 du manchon tubulaire 24 fait office de siège pour la membrane de fermeture 20 de la valve annulaire 4.

La face externe cylindrique 26 du manchon tubulaire 24 coopère quant à elle avec le corps de pompe 1 de façon à définir un logement de réception 29 de la bague cylindrique 18 de la valve annulaire 4.

Comme représenté sur les figures 1 et 4, la paroi latérale 100 du corps de pompe 1 est équipée d'un épaulement 30 incliné obliquement formant siège pour la collerette 21 de la valve annulaire 4.

Cet épaulement 30 se prolonge au droit du logement de réception 29 vers la face frontale 101 du corps de pompe 1 par une série de fentes longitudinales 31 définissant des passages latéraux pour le produit renfermé dans le récipient R vers la chambre dose 32.

Selon la figure 1, les fentes longitudinales 31 se prolongent par des fentes transversales 34 prévues sur la face frontale 22 du corps de pompe 1 dont le rôle sera précisé dans la suite de cet exposé.

Selon les figures 1 et 5a, le récipient R est réalisé en verre, notamment par soufflage ou en une matière thermoplastique par extrusion, soufflage, injection-soufflage...

Selon ces figures, le corps de pompe 1 est équipé d'un tube plongeur 35 se prolongeant jusqu'au fond du récipient R de manière à permettre l'aspiration du produit qui y est contenu.

Selon cette configuration, le corps 1 est en outre équipé d'une ouverture 36 permettant le passage d'air compensateur provenant de l'extérieur vers l'intérieur du récipient R.

Selon la figure 5b, le récipient R₁ est associé à un piston 37 monté au fond de celui-ci et susceptible de se déplacer vers le haut comme indiqué par la flèche en glissant à l'intérieur du récipient R₁ proportionnellement à la dose de produit évacuée vers l'extérieur.

Selon la figure 5c, le récipient R₂ est équipé à sa partie interne d'une poche rétractable 38 susceptible de se rétracter proportionnellement à la dose de produit évacuée vers l'extérieur comme indiqué par les flèches représentées sur cette figure.

La poche rétractable 38 peut être fixée soit au récipient R₂ soit au corps de pompe 1.

Selon les figures 5b et 5c, les récipients R₁ et R₂ sont pourvus d'une ouverture 39 en contact avec l'atmosphère à leur partie inférieure, mais, il n'est pas nécessaire de prévoir une prise d'air extérieure similaire à la prise d'air 36 (figure 5a) sur le corps de pompe 1.

Selon la figure 1, le fonctionnement de la pompe doseuse est le suivant :

Dans la position de repos représentée sur la partie gauche de la figure 1, le poussoir 2 est décalé au maximum vers le haut et l'extrémité inférieure 80 de la paroi tubulaire 10 n'est pas en appui contre la surface formant butée 14 du piston 3 mais située à une certaine distance de celle-ci.

Dans cette position, la chambre dose 32 contient une dose de produit et est hermétiquement fermée par la seconde lèvre d'étanchéité 16, par la collerette 21 de la valve annulaire 4 et par l'extrémité 17 de l'embout tubulaire 12 du piston 3 qui est en appui contre la partie médiane de la membrane de fermeture 20 de la valve annulaire 4.

Si à partir de cette position de repos, l'utilisateur exerce une pression F sur la face d'appui 5 du poussoir 2, comme représenté sur la partie droite de la figure 1, ce poussoir glisse vers le bas dans le corps de pompe 1 et l'extrémité inférieure 8 de la tige médiane 6 déforme élastiquement la membrane de fermeture 20 de la valve annulaire 4.

A partir de la position initiale dans laquelle l'extrémité libre 17 de l'embout tubulaire 12 du piston 3 est maintenue en appui contre la membrane de fermeture 20 de la valve 4 de façon à isoler la chambre dose 32 de l'extérieur, ce déplacement s'effectue en deux étapes : dans une première étape, le poussoir 2 glisse le long du piston 3, ce jusqu'à ce que l'extrémité inférieure 80 de la paroi tubulaire 10 vienne en appui contre la surface formant butée 14 et l'effet de descente de la tige médiane 6 pousse la membrane de fermeture 20 de la valve annulaire 4 alors que le piston 3 est encore sans mouvement de sorte que cette membrane de fermeture 20 s'éloigne de l'extrémité libre 17 de l'embout tubulaire 12 pour créer une ouverture de distribution 42.

Dans la seconde étape, c'est-à-dire lorsque l'extrémité de la paroi tubulaire 10 du poussoir 2 est en appui contre la surface formant butée 14, l'ouverture de distribution 42 est dégagée et le produit présent dans la chambre dose 32 peut être évacué vers l'ouverture d'expulsion 11 comme schématisé par les flèches a représentées en traits mixtes en passant tout d'abord entre l'embout tubulaire 12 du piston 3 et la tige médiane 6 du poussoir 2, en pénétrant dans les cannelures longitudinales 7 de cette tige 6 puis dans le canal d'expulsion annulaire 9.

Ce glissement solidaire du poussoir 2 et du piston 3 dans le corps de pompe 1 se poursuit jusqu'à ce qu'une bride périphérique 40 du poussoir 2 vienne en appui contre une bride périphérique antagoniste 41 du corps de pompe 1.

Dans cette position qui correspond à la position de distribution proprement dite représentée sur la partie droite de la figure 1 la paroi de fermeture 33 du piston 3 est en appui contre la membrane de fermeture 20 de la valve annulaire 4 et la chambre dose 32 a ainsi été vidée dans sa totalité.

Au cours de la vidange de la chambre dose 32, l'étanchéité de celle-ci est garantie d'une part par la seconde lèvre d'étanchéité 16 du piston 3 et d'autre part par la collerette 21 de la valve annulaire 4 qui est constamment en appui contre la paroi latérale 100 du corps de pompe 1.

A partir de la position de distribution représentée sur la partie droite de la figure 1, le poussoir 2 est automatiquement rappelé dans la position de repos représentée sur la partie gauche de la figure 1 suite à l'élasticité de la membrane de fermeture 20 de la valve annulaire 4.

Au cours de ce déplacement l'ouverture de distribution 42 située entre l'embout tubulaire 12 du piston 3 et la membrane de fermeture 20 se ferme et la paroi de fermeture 33 du piston 3 se sépare de la membrane de fermeture 20 en créant une dépression.

Cette dépression entraîne le soulèvement de la collerette 21 de l'épaulement 30 de la paroi latérale 100 du corps de pompe 1 et l'aspiration vers la chambre dose 32 du produit contenu dans le récipient R par les fentes radiales en forme de coins 28 du manchon annulaire 24 et par les fentes 31 et 34 comme schématisé par les flèches b représentées sen traits mixtes.

La chambre dose 32 est ainsi automatiquement remplie et l'utilisateur peut à nouveau exercer une traction F sur la face d'appui 5 du poussoir 2 pour vidanger cette chambre 32 et libérer une dose de produit et ainsi de suite.

Selon la figure 1, au cours du déplacement du poussoir 2 du piston 3 et de la valve annulaire 4 de la position de distribution vers la position de repos de l'air extérieur est soutiré vers l'intérieur du récipient R comme schématisé par les flèches c représentées en traits mixtes.

## Revendications

1. Pompe doseuse destinée à être montée sur des récipients divers, en particulier des récipients contenant des produits cosmétiques ou pharmaceutiques liquides à crémeux et comprenant un corps de pompe (1) en un matériau rigide ou semi-rigide adaptable sur le récipient R, délimité à sa partie interne par une paroi latérale annulaire (100) et par une face frontale (101) comportant une ouverture de remplissage (25) qui communique avec l'intérieur du récipient, et renfermant une chambre dose (32) ainsi que des moyens de commande déformables élastiquement, actionnables de l'extérieur et susceptibles d'être successivement déplacés entre une position de distribution et une position de repos de façon à permettre l'expulsion d'une dose de produit de la chambre dose (32) vers l'extérieur par une ouverture d'expulsion (11) puis le transfert d'une nouvelle dose de produit du récipient vers la chambre dose (32) et ainsi de suite, les moyens de commande étant automatiquement rappelés de la position de distribution vers la position de repos en l'absence de toute contrainte extérieure s'exerçant sur eux, ce en créant une dépression permettant l'aspiration d'une dose de produit vers la chambre dose (32),
pompe doseuse,
**caractérisée en ce que**
les moyens de commande sont constitués par un poussoir (2) en un matériau rigide ou semi-rigide, par un piston (3) en un matériau thermoplastique souple susceptible de glisser par rapport au poussoir (2) et par rapport au corps de pompe (1) en étant en contact permanent avec ces deux éléments ainsi que par une valve annulaire (4) en un matériau élastiquement déformable constituée par une bague cylindrique (18) dont l'une des faces frontales est fermée par une membrane de fermeture extensible (20) essentiellement circulaire qui est constamment en appui contre le poussoir (2), cette membrane (20) faisant saillie sur la périphérie de la bague cylindrique (18) afin de définir une collerette (21) susceptible de venir en appui contre la paroi latérale (100) du corps de pompe (1) de façon à obturer l'ouverture de remplissage (25), le déplacement des moyens de commande entre la position de repos et la position de distribution s'effectuant en deux étapes, à savoir d'une part une première étape dans laquelle le poussoir (2) glisse par rapport au piston (3) dans le corps de pompe et la chambre dose (32) est isolée de l'ouverture d'expulsion (11) et d'autre part une seconde étape dans laquelle le poussoir (2) et le piston (3) glissent solidairement dans le corps de pompe (1) et une ouverture de distribution (42) permettant la mise en communication de la chambre dose (32) et de l'ouverture d'expulsion (11) est dégagée.

2. Pompe doseuse selon la revendication 1,
**caractérisée en ce que**
le poussoir (2) comprend une face d'appui (5) ainsi qu'une tige médiane (6) constamment en appui contre la valve annulaire (4) et entourée par un canal d'expulsion annulaire (9) délimité par une paroi tubulaire (10) et qui communique avec l'ouverture d'expulsion (11).

3. Pompe doseuse selon la revendication 2,
**caractérisée en ce que**
le piston (3) comporte un embout tubulaire (12) monté autour de la tige médiane (6) du poussoir (2) au niveau de l'extrémité libre (8) de celle-ci et se prolongeant à sa périphérie externe par une ailette périphérique (13) de façon à définir une surface formant butée (14) pour l'extrémité libre (80) de la paroi tubulaire (10) du poussoir (2), ce piston (3) étant en contact permanent d'une part avec le poussoir (2) par une première lèvre d'étanchéité (15) constamment en appui contre la face externe du canal d'expulsion annulaire (9) et d'autre part avec le corps de pompe (1) par une seconde lèvre d'étanchéité (16) constamment en appui contre la paroi latérale annulaire (100) de celui-ci.

4. Pompe doseuse selon la revendication 3,
**caractérisée en ce que**
la valve annulaire (4) est disposée entre la face frontale (101) du corps de pompe (1) et l'extrémité libre (8) de la tige médiane (6) du poussoir (2) contre laquelle elle est constamment en appui par la partie médiane de la membrane de fermeture (20) et coopère avec la paroi latérale (100) du corps de pompe (1) et avec une paroi de fermeture (33) du piston (3) contiguë à la seconde lèvre d'étanchéité (16) pour définir la chambre dose (32), l'embout tubulaire (12) du piston (3) venant en appui contre la membrane de fermeture (20) de la valve annulaire (4) en position de repos et pendant la première étape du déplacement entre la position de repos et la position de distribution pour fermer la chambre dose (32) et s'en écartant pendant la seconde étape de ce déplacement afin de dégager l'ouverture de distribution (42) et de permettre le passage du produit contenu dans la chambre dose (32) entre cet embout (12) et la tige médiane (6) du poussoir (2) et son évacuation par le canal d'expulsion (9) et par l'ouverture d'expulsion (11).

5. Pompe doseuse selon l'une quelconque des revendications 1 à 4,
**caractérisée en ce que**
la tige médiane (6) du poussoir (2) est équipée au niveau de son extrémité libre (8) d'au moins une cannelure longitudinale (7) et de préférence d'une série de cannelures longitudinales (7) uniformément réparties sur sa périphérie.

6. Pompe doseuse selon l'une quelconque des revendications 1 à 5,
**caractérisée en ce que**
la face frontale (101) du corps de pompe (1) comporte des organes de réception (23) de la valve annulaire (4).

7. Pompe doseuse selon la revendication 6,
**caractérisée en ce que**
les organes de réception (23) de la valve annulaire (4) sont constitués par un manchon tubulaire (24) entourant l'ouverture de remplissage (25) et comportant d'une part une face externe (26) de forme cylindrique et une face interne (27) de forme conique inclinée en direction de l'ouverture de remplissage (25) et équipée d'autre part de fentes radiales (28) en forme de coins, la face interne conique (27) faisant office de siège pour la membrane de fermeture (20) tandis que la face externe, cylindrique (26) coopère avec le corps de pompe (1) pour définir un logement de réception (29) de la bague cylindrique (28) de la valve annulaire (4).

8. Pompe doseuse selon la revendication 7,
**caractérisée en ce que**
la paroi latérale (101) du corps de pompe (1) est équipée d'un épaulement incliné obliquement (30) formant siège pour la collerette (21) de la valve annulaire (4) et se prolongeant au droit du logement de réception (29) par une série de fentes (31, 34) définissant des passages vers la chambre dose (32) du produit renfermé dans le récipient.

## Claims

1. Metering pump designed to be fitted on various receptacles, in particular receptacles containing liquid cosmetic or pharmaceutical products of a creamy consistency, and comprising a pump body (1) made from a rigid or semi-rigid material which can be adapted to fit on the receptacle R, bounded by an annular side wall (100) at its internal part and by a front-end face (101) incorporating a filling orifice (25) which communicates with the interior of the receptacle, and enclosing a dose chamber (32) as well as elastically deformable control means which can be activated from the outside and are designed to be displaced successively between a dispensing position and a non-operating position to enable a dose of product to be ejected from the dose chamber (32) to the outside via an ejection orifice (11) and then a new dose of product to be transferred from the receptacle to the dose chamber (32) and so on, which control means are automatically returned from the dispensing position to the non-operating position in the absence of any external constraint acting on them, and are so by creating a vacuum enabling a dose of product to be sucked into the dose chamber (32),
said metering pump being **characterised in that**
the control means comprise a pushing means (2) made from a rigid or semi-rigid material, a plunger (3) made from a flexible thermoplastic material which is able to slide relative to the pushing means (2) and relative to the pump body (1) and which is in permanent contact with these two elements, as well as an annular valve (4) made from an elastically deformable material comprising a cylindrical collar (18), one of the front-end faces of which is closed by an essentially circular, stretchable closing membrane (20) which constantly bears against the pushing means (2), this membrane (20) standing proud of the periphery of the cylindrical collar (18) in order to define a flange (21) which can be moved to bear against the side wall (100) of the pump body (1) so as to close off the filling orifice (25), and the control means is moved between the non-operating position and the dispensing position in two steps, namely a first step on the one hand, during which the pushing means (2) slides in the pump body relative to the plunger (3) and the dose chamber (32) is isolated from the ejection orifice (11), and a second step on the other hand, during which the pushing means (2) and the plunger (3) slide in unison in the pump body (1), and a dispensing orifice (42) enabling the dose chamber (32) to communicate with the ejection orifice (11) is released.

2. Metering pump as claimed in claim 1,
**characterised in that**
the pushing mean (2) comprises a support face (5) as well as a median rod (6) constantly supported against the annular valve (4) and surrounded by an annular ejection passage (9) bounded by a tubular wall (10) and which communicates with the ejection orifice (11).

3. Metering pump as claimed in claim 2,
**characterised in that**
the plunger (3) has a tubular end (12) mounted around the median rod (6) of the pushing means (2) on a level with the free end (8) thereof and extended at its outer periphery by means of a peripheral fin (13) so as to define a surface forming an abutment (14) for the free end (80) of the tubular wall (10) of the pushing means (2), this plunger (3) being in permanent contact with the pushing means (2) by means of a first sealing lip (15) constantly bearing against the external face of the annular ejection passage (9) on the one hand and with the pump body (1) by means of a second sealing lip (16) constantly bearing against the annular side wall (100) thereof on the other hand.

4. Metering pump as claimed in claim 3,
**characterised in that**
the annular valve (4) is disposed between the front-end face (101) of the pump body (1) and the free end (8) of the median rod (6) of the pushing means (2), against which it is constantly supported by means of the median part of the closing membrane (20) and co-operates with the side wall (100) of the pump body (1) and with a closing wall (33) of the plunger (3) contiguous with the second sealing lip (16) so as to define the dose chamber (32), the tubular end (12) of the plunger (3) being moved so that it bears against the closing membrane (20) of the annular valve (4) in a non-operating position and closes the dose chamber (32) during the first displacement step between the non-operating position and the dispensing position, and is moved away during the second step of this displacement in order to release the dispensing orifice (42) and afford a passage for the product contained in the dose chamber (32) between this end (12) and the median rod (6) of the pushing means (2) enabling it to be evacuated via the ejection passage (9) and the ejection orifice (11).

5. Metering pump as claimed in any one of claims 1 to 4,
**characterised in that**
the median rod (6) of the pushing means (2) is provided with at least one longitudinal groove (7) on a level with its free end (8) and preferably a series of longitudinal grooves (7) uniformly distributed around its periphery.

6. Metering pump as claimed in any one of claims 1 to 5.,
**characterised in that**
the front-end face (101) of the pump body (1) has receiving elements (23) for the annular valve (4).

7. Metering pump as claimed in claim 6,
**characterised in that**
the receiving elements (23) of the annular valve (4) comprise a tubular sleeve (24) surrounding the filling orifice (25) and on the one hand comprise a cylindrically shaped external face (26) and a conically shaped internal face (27) inclined in the direction of the filling orifice (25) and on the other hand are provided with wedge-shaped radial slots (28), which conical internal face (27) serves as a seating for the closing membrane (20) whilst the cylindrical external face (26) co-operates with the pump body (1) to define a fitting mount (29) for the cylindrical collar (28) of the annular valve (4).

8. Metering pump as claimed in claim 7,
**characterised in that**
the side wall (101) of the pump body (1) is provided with an obliquely inclined shoulder (30) which forms a seat for the flange (21) of the annular valve (4) and is extended flush with the fitting mount (29) by means of a series of slots (31, 34) defining passages towards the dose chamber (32) for the product contained in the receptacle.

## Patentansprüche

1. Dosierpumpe, die dazu bestimmt ist, auf verschiedenen Behältern montiert zu werden, insbesondere Behältern, die flüssige bis cremige kosmetische oder pharmazeutische Produkte enthalten, und die einen auf dem Behälter (R) anbringbaren Pumpenkörper (1) aus einem starren oder halbstarren Material umfasst, der an seinem inneren Teil durch eine ringförmige Seitenwand (100) und durch eine Stirnseite (101) begrenzt wird, die eine Füllöffnung (25) umfasst, die mit dem Inneren des Behälters kommuniziert, und der eine Dosierkammer (32) sowie elastisch verformbare, von außen zu betätigende und zwischen einer Abgabeposition und einer Ruheposition hin- und herzubewegende Betätigungsmittel einschließt, so dass es möglich ist, eine Dosis des Produkts durch eine Ausstoßöffnung (11) von der Dosierkammer (32) nach außen auszustoßen und sodann eine neue Dosis des Produkts vom Behälter zur Dosierkammer (32) zu transferieren, und so fort, wobei die Betätigungsmittel automatisch ohne jegliche auf sie ausgeübte äußere Einwirkung von der Abgabeposition in die Ruheposition zurückgestellt werden, indem ein Unterdruck erzeugt wird, der das Ansaugen einer Produktdosis zur Dosierkammer (32) ermöglicht,
Dosierpumpe,
**dadurch gekennzeichnet, dass**
die Betätigungsmittel gebildet werden durch eine Druckvorrichtung (2) aus einem starren oder halbstarren Material, durch einen Kolben (3) aus einem weichen thermoplastischen Material, der in der Lage ist, in Bezug auf die Druckvorrichtung (2) und in Bezug auf den Pumpenkörper (1) zu gleiten, wobei er in ständigem Kontakt mit diesen beiden Elementen ist, sowie durch ein ringförmiges Ventil (4) aus einem elastisch verformbaren Material, das durch einen zylindrischen Ring (18) gebildet wird, dessen eine Stirnseite durch eine dehnbare, im Wesentlichen kreisförmige Verschlussmembran (20) verschlossen wird, die ständig gegen die Druckvorrichtung (2) drückt, wobei diese Membran (20) am Umfang des zylindrischen Rings (18) vorspringt, um einen Kragen (21) zu definieren, der in der Lage ist, gegen die Seitenwand (100) des Pumpenkörpers (1) zu drücken, um die Füllöffnung (25) zu verschließen, wobei die Bewegung der Betätigungsmittel zwischen der Ruheposition und der Abgabeposition in zwei Schritten erfolgt, nämlich einerseits einem ersten Schritt, in dem die Druckvorrichtung (2) in Bezug auf den Kolben (3) im Pumpenkörper gleitet und die Dosierkammer (32) von der Ausstoßöffnung (11) isoliert ist, und andererseits einem zweiten Schritt, in dem die Druckvorrichtung (2) und der Kolben (3) solidarisch im Pumpenkörper (1) gleiten und eine Abgabeöffnung (42) freigegeben wird, die es ermöglicht, dass die Dosierkammer (32) und die Ausstoßöffnung (11) miteinander kommunizieren.

2. Dosierpumpe nach Anspruch 1, **dadurch gekennzeichnet, dass** die Druckvorrichtung (2) eine Druckfläche (5) sowie einen zentralen Stab (6) umfasst, der ständig gegen das ringförmige Ventil (4) drückt und von einem ringförmigen Ausstoßkanal (9) umgeben ist, der durch eine rohrförmige Wand (10) begrenzt wird und der mit der Ausstoßöffnung (11) kommuniziert.

3. Dosierpumpe nach Anspruch 2, **dadurch gekennzeichnet, dass** der Kolben (3) einen rohrförmigen Ansatz (12) umfasst, der um den zentralen Stab (6) der Druckvorrichtung (2) im Bereich von dessen freiem Ende (8) montiert ist und an seinem äußeren Umfang durch einen peripheren Flügel (13) derart verlängert wird, dass eine Fläche definiert wird, die einen Anschlag (14) für das freie Ende (80) der rohrförmigen Wand (10) der Druckvorrichtung (2) bildet, wobei dieser Kolben (3) durch eine erste Dichtlippe (15), die ständig gegen die Außenseite des ringförmigen Ausstoßkanals (9) drückt, einerseits mit der Druckvorrichtung (2) und durch eine zweite Dichtlippe (16), die ständig gegen die ringförmige Seitenwand (100) des Pumpenkörpers drückt, andererseits mit dem Pumpenkörper (1) in ständigem Kontakt ist.

4. Dosierpumpe nach Anspruch 3, **dadurch gekennzeichnet, dass** das ringförmige Ventil (4) zwischen der Stirnseite (101) des Pumpenkörpers (1) und dem freien Ende (8) des zentralen Stabes (6) der Druckvorrichtung (2), gegen den es ständig mit dem mittleren Teil der Verschlussmembran (20) drückt, angeordnet ist und mit der Seitenwand (100) des Pumpenkörpers (1) und mit einer an die zweite Dichtlippe (16) angrenzenden Verschlusswand (33) des Kolbens (3) zusammenarbeitet, um die Dosierkammer (32) zu definieren, wobei der rohrförmige Ansatz (12) des Kolbens (3) in der Ruheposition und während des ersten Schrittes der Bewegung zwischen der Ruheposition und der Abgabeposition gegen die Verschlussmembran (20) des ringförmigen Ventils (4) drückt, um die Dosierkammer zu verschließen (32), und wobei er sich während des zweiten Schrittes dieser Bewegung davon entfernt, um die Abgabeöffnung (42) freizugeben und den Durchlass des in der Dosierkammer (32) befindlichen Produkts zwischen diesem Ansatz (12) und dem zentralen Stab (6) der Druckvorrichtung (2) sowie seine Abführung durch den Ausstoßkanal (9) und durch die Ausstoßöffnung (11) zu ermöglichen.

5. Dosierpumpe nach einem der Ansprüche 1 bis 4, **dadurch gekennzeichnet, dass** der zentrale Stab (6) der Druckvorrichtung (2) im Bereich seines freien Endes (8) mit mindestens einer Längsrille (7) und vorzugsweise mit einer Reihe von gleichmäßig über seinen Umfang verteilten Längsrillen (7) versehen ist.

6. Dosierpumpe nach einem der Ansprüche 1 bis 5, **dadurch gekennzeichnet, dass** die Stirnseite (101) des Pumpenkörpers (1) Aufnahmeorgane (23) für das ringförmige Ventil (4) umfasst.

7. Dosierpumpe nach Anspruch 6, **dadurch gekennzeichnet, dass** die Aufnahmeorgane (23) für das ringförmige Ventil (4) durch eine die Füllöffnung (25) umgebende rohrförmige Manschette (24) gebildet sind, die einerseits eine zylindrische Außenseite (26) und eine in Richtung der Füllöffnung (25) geneigte konische Innenseite (27) umfasst und andererseits mit radialen, keilförmigen Schlitzen (28) versehen ist, wobei die konische Innenseite (27) als Sitz für die Verschlussmembran (20) dient, während die zylindrische Außenseite (26) mit dem Pumpenkörper (1) zusammenarbeitet, um eine Aufnahme (29) für den zylindrischen Ring (28) des ringförmigen Ventils (4) zu definieren.

8. Dosierpumpe nach Anspruch 7, **dadurch gekennzeichnet, dass** die Seitenwand (101) des Pumpenkörpers (1) mit einer abgeschrägten Schulter (30) versehen ist, die als Sitz für den Kragen (21) des ringförmigen Ventils (4) dient und im Bereich der Aufnahme (29) durch eine Reihe von Schlitzen (31, 34) verlängert wird, die Durchlässe für das im Behälter befindliche Produkt zur Dosierkammer (32) ermöglichen.
